# DEMANDE DE BREVET EUROPEEN

(11) **EP 0 793 919 A1**
(43) Date de publication de la demande: **10.09.1997**
(21) Numéro de dépôt: 97102285.0
(22) Date de dépôt: 13.02.1997
(51) Int. Cl.: A43B 5/04

(54) **Chaussure avec renfort de transmission des efforts**

(30) Priorité: 04.03.1996 FR 9602863
(71) Demandeur: SALOMON S.A., 74370 Metz-Tessy (FR)
(72) Inventeur: Bonaventure, Laurent, 74960 Cran Gevrier (FR)

(57) **Abrégé**

La chaussure de sport à tige (3) et base de coque (1) articulée sur des axes (4) comporte au moins un élément de renforcement de la paroi de la base de coque (1).

Elle se caractérise par le fait que l'élément de renforcement (5) présente une zone de butée (10) apte à coopérer avec un élément d'appui escamotable (12) qui, fixe en position sur la tige (3), permet de bloquer la tige (3) dans son pivotement autour des axes (4) dès sa position initiale ou après une certaine flexion, et ainsi de transmettre les efforts de la tige (3) à la base de coque (1).

## Description

La présente invention est relative à une chaussure de sport présentant une tige et une base de coque qui sont articulées entre elles autour d'axes d'articulation et dont la base de coque est renforcée par au moins un élément de renfort de sa paroi, et concerne la limitation de pivotement de la tige sur ses axes d'articulation par rapport à la base de coque renforcée, ainsi que la transmission des efforts de ladite tige sur la base de coque lorsqu'elle est en limite de pivotement.

Des chaussures de sport connues, telles que les chaussures de ski décrites dans les documents DE 19 21 907, CH 507 673 ET CH 456 393, comportent des éléments de renforcement insérés dans la paroi de la base de coque qui sont destinés à protéger les flancs de cette dernière, et pour certains à lui conférer davantage de raideur à des endroits déterminés. Dans ces chaussures, les éléments de renforcement n'ont aucune incidence dans la transmission des efforts ou appuis appliqués sur la tige, ni sur les possibilités de pivotement de celle-ci par rapport à la base de coque.

D'autres chaussures de sport connues, comme celles décrites dans les documents FR 2 063 555, EP 630 591 et EP 645 101, présentent une tige et une base de coque, munie d'une semelle, qui sont reliées et articulées entre elles autour d'axes d'articulation dans la zone correspondant à l'articulation de la cheville du porteur où elles se joignent par chevauchement au moins partiel l'une sur l'autre, par l'intermédiaire de la bordure inférieure de la tige et d'une collerette de la base de coque. Des éléments de renforcement sont insérés dans la paroi de la base de coque et de la tige, et sont destinés, en plus de rigidifier ces parties de la chaussure, à transmettre les appuis ou efforts de la tige vers la base de coque par l'intermédiaire des axes d'articulation de ces dernières. En effet, ces éléments de renforcement qui sont disposés sur la tige et sur la base de coque sont connectés-reliés entre eux uniquement au moyen des axes d'articulation. De ce fait, les efforts ou appuis appliqués sur la tige de la chaussure par le porteur dans le sens transversal de cette dernière, ou verticalement, sont transmis relativement sans déperdition de force sur les flancs de la chaussure en direction de la semelle. Ces éléments de renforcement permettent d'accéder à un compromis optimum de la souplesse-rigidité de la chaussure en disposant des parties souples à l'endroit des zones d'ajustement et des parties rigides à l'endroit des zones de transmission des impulsions et des appuis du porteur. Cependant, ils sont inopérants pour limiter le pivotement éventuel de la tige par rapport à la base de coque autour de ses axes d'articulation et donc également inopérants pour transmettre un effort dirigé dans le sens du pivotement de la tige, vers l'avant ou vers l'arrière.

La présente invention a pour but, dans des chaussures du type qui précède, d'utiliser au moins un élément de renforcement de la paroi de la base de coque et/ou de la tige pour imiter le pivotement de cette dernière autour de ses axes d'articulation, et pour transmettre les efforts qui lui sont appliqués, notamment dans le sens de son pivotement sur la base de coque dans une direction préférentielle déterminée par la forme et le contour donné audit élément de renforcement, ainsi que par sa situation sur le flanc de la base de coque et celle de sa zone de butée par rapport aux axes d'articulation de ladite tige.

Un autre but de l'invention est de répartir les efforts venant de la tige sur une surface et un contour relativement importants de l'élément de renforcement afin de diminuer les pressions et contraintes qui seraient susceptibles de dépasser, sur des points trop localisés, la résistance mécanique des matériaux ou éléments constitutifs de la paroi de la base de coque et/ou de la tige.

Pour atteindre ce but, la chaussure de sport selon l'invention présente une tige et une base de coque, munie d'une semelle, qui sont reliées et articulées entre elles autour d'axes d'articulation situés dans la zone correspondant à l'articulation de la cheville du porteur, par exemple à hauteur des malléoles ou du talon, où elles se joignent par chevauchement au moins partiel l'une sur l'autre, par l'intermédiaire de la bordure inférieure de la tige et d'une collerette de la base de coque, et comporte au moins un élément de renforcement inséré dans la paroi de la base de coque qui s'étend à partir de la collerette de cette dernière en direction de la semelle ; la chaussure de sport se caractérise par le fait que l'élément de renforcement de la base de coque présente une zone de butée située sous la bordure inférieure de la tige, cette dernière étant pourvue, en correspondance de cette zone de butée, d'un élément d'appui escamotable qui, fixe en position sur la tige, est apte à coopérer par une extrémité profilée avec ladite zone de butée afin de bloquer la tige dans son mouvement de pivotement autour de ses axes d'articulation.

Ainsi conçue, la chaussure selon l'invention peut, d'une part, être obtenue avec des structures de paroi constituées en "pluri-matières" ou "pluri-composants" tel que décrit dans le document EP 645 101, ce qui permet entre autres d'optimiser les zones à renforcer et celles à garder souples, et d'autre part, être dotée d'une certaine raideur ou souplesse en flexion du fait de la mise en oeuvre ou non de l'élément d'appui escamotable.

Par ailleurs, l'élément d'appui escamotable coopérant directement avec la zone de butée située sur l'élément de renforcement, les efforts ou contraintes qui sont appliqués à son point de contact et qui peuvent être très élevés, sont transmis et répartis sur toute la surface et le contour dudit élément de renforcement insérés dans la paroi de la base de coque, et peuvent donc être ramenés à un niveau ne dépassant pas la résistance mécanique des composants ou du matériau constitutif de ladite paroi qui est le plus souvent à base de matière plastique.

Encore, les efforts transmis de la tige sur la base de coque, lorsqu'elle est en limite de pivotement ou bloquée, peuvent aisément être déviés et/ou orientés dans une direction préférentielle selon la forme et le contour donnés à l'élément de renforcement. Egalement, selon la situation donnée à l'élément de renforcement sur le flanc de la base de coque et celle de sa zone de butée par rapport aux axes d'articulation de la tige, les efforts transmis par la tige peuvent aussi être orientés dans une direction constante choisie.

Selon un mode préféré de réalisation de l'invention, au moins un élément de renforcement est inséré dans la paroi de la tige de la chaussure à l'endroit où est situé l'élément d'appui escamotable. De la sorte, les efforts et/ou pressions intervenants entre la tige et la base de coque sont supportés d'élément de renforcement à élément de renforcement. En quelque sorte, on réalise le couplage des éléments de renforcement, c'est-à-dire qu'on les fait fonctionner ensemble.

L'invention sera du reste mieux comprise en se reportant à la description qui va suivre en référence aux dessins annexés montrant, à titre d'exemple, plusieurs modes de réalisation de chaussures de sport dotées de celle-ci.

Les figures 1 et 2 illustrent, schématiquement, une chaussure de ski, dont la tige est articulée dans la zone des malléoles, munie d'un élément de renfort et de transmission des efforts actif lors du pivotement de la tige vers l'avant.

Les figures 3, 4 et 5, montrent, vus en coupe selon la ligne III-III de la figure 1, l'élément de renfort et de transmission avec l'élément d'appui de la tige selon un premier mode de réalisation, figures 3 et 4, où la zone de butée de l'élément de renfort est en relief de la paroi renforcée, et selon un deuxième mode, figure 5, où la zone de butée de l'élément de renfort est comprise dans l'épaisseur de la paroi renforcée.

La figure 7 représente une chaussure dont la tige est articulée dans la zone du talon et dont l'élément de renfort et de transmission s'étend longitudinalement en opposition au pivotement vers l'avant de ladite tige.

Les figures 8 et 9 illustrent, à l'inverse de la chaussure des figures 1 et 2, un élément de renfort et de transmission des efforts, actif lors du pivotement de la tige vers l'arrière.

La figure 6 illustre un autre exemple de réalisation de la forme de l'élément 4 de renfort et de transmission.

Les figures 1 et 2 représentent une chaussure de sport, telle qu'une chaussure de ski, présentant une base de coque 1 munie d'une semelle 2, et une tige 3 montée de préférence pivotante sur la base de coque 1 à l'aide d'axes d'articulation 4 situés, dans cet exemple, dans la zone correspondant aux malléoles du porteur. La tige 3 et la base de coque 1 se joignent par emboîtement l'une sur l'autre par l'intermédiaire de la bordure inférieure 6 de ladite tige 3 qui vient en recouvrement d'une collerette 7 de ladite base de coque 1. Un élément de renforcement 5, de forme allongée, est inséré dans la paroi de la base de coque 1 du côté du flanc intérieur 9 de celle-ci, et s'étend sur celui-ci depuis la collerette 6 jusqu'en direction du bout 11 de la base de coque 1 en passant par le pivot d'articulation 4 correspondant. Cet élément de renforcement 5 permet d'optimiser la souplesse et la rigidité qui sont souhaitées à certains endroits de la chaussure : par exemple, le dessus 8 de la base de coque 1 doit rester souple pour permettre son ajustement sur le cou-de-pied du porteur, tandis que le flanc intérieur 9 doit être relativement rigide pour transmettre aux skis, avec un maximum de puissance, au moins les appuis latéraux de la jambe du skieur appliqués sur la tige 3.

Selon une caractéristique de l'invention, illustrée plus en détail aux figures 3 et 4, l'élément de renforcement 5 présente une zone de butée 10, située sous la bordure inférieure 6 de la tige 3, et cette dernière est pourvue, en correspondance, d'un élément d'appui 12, escamotable.

Ce dernier, monté fixe en position sur la tige 3, est constitué d'un bouton tournant 13, sensiblement perpendiculaire à la paroi renforcée de la base de coque 1, et comporte une partie cylindrique 14 dont l'extrémité est profilée par un épaulement 15.

Dans ce mode de construction, la zone de butée 10 de l'élément de renforcement 5 est orientée en opposition au pivotement de la tige 3 vers l'avant, et vient en relief de la paroi renforcée, sensiblement pour la valeur de l'épaisseur dudit élément 5 et vers l'extérieur de la base de coque 1, par exemple son flanc intérieur 9.

Bien entendu, tel qu'illustré à la figure 5, la zone de butée 10 de l'élément de renforcement 5' peut être incluse dans l'épaisseur de la paroi de la base de coque 1 ; un logement 18 est alors ménagé dans ladite paroi en vis à vis de la zone de butée 10, et est dimensionné pour recevoir librement l'extrémité profilée 15 de l'élément d'appui 12 qui doit pouvoir tourner dedans, au moins pour passer de sa position de coopération avec la zone de butée 10 à sa position escamotée par rapport à celle-ci.

En vis à vis de la zone de butée 10, la paroi de la tige 3 est obtenue avec une forme dégageante 23 constituant une cavité 23' dans laquelle ladite zone de butée 10 et l'extrémité profilée 15 constituée par l'épaulement de l'élément d'appui 12 se logent.

Dans une première position visible en figures 1 et 3, l'élément d'appui 12 est tourné de sorte que son épaulement 15 soit déjà en contact de la zone de butée 10 de l'élément de renforcement 5 lorsque la tige 3 de la chaussure est dans sa position initiale, c'est-à-dire lorsque sa bordure 6 est en appui sur la butée arrière 16 obtenue en correspondance, sur la base de coque 1.

Dans cette position, la tige 3 est alors empêchée de tout pivotement avant et arrière sur ses axes d'articulation 4 grâce à la butée arrière 16 de la base de coque, et à la zone de butée 10 de l'élément de renforcement 5. Il résulte de ce blocage que la chaussure acquière une certaine raideur en flexion qui est souhaitée pour la pratique du ski de compétition où il est nécessaire d'assurer la transmission des impulsions du skieur appliqués sur la tige 3 dans un temps le plus bref possible et sans déperdition de force, c'est-à-dire avec un minimum d'amortissement.

Dans une deuxième position, visible sur les figures 2 et 4, l'élément d'appui 12 est tourné de 180° par rapport à la première position, et son épaulement 15 se trouve de la sorte éloigné de la zone de butée 10 de la valeur de décalage indiqué par la référence 20 (figure 4). Ainsi, l'élément d'appui 12 est escamoté de la zone de butée 10 et ne peut plus coopérer avec celle-ci qu'à la condition que la tige 3 de la chaussure pivote suffisamment en flexion avant pour mettre à nouveau son épaulement 15 à son contact, tel que visible et indiqué en figure 2 par la flèche 17. Le dégagement de l'épaulement 15 par rapport à la zone de butée 10 en position initiale de la tige 3 permet par conséquent de bénéficier d'un certain amortissement résultant de la déformation élastique des parties de la tige 3 et de la base de coque 1 qui se chevauchent, pour la valeur du décalage de l'épaulement 15, avant de retrouver un blocage ou une limite de pivotement. Cette souplesse de flexion vers l'avant avant blocage est généralement recherchée pour la pratique du ski loisir-détente où il est davantage question de confort-amortissement que de promptitude, nervosité et puissance.

L'élément de renforcement 5 ainsi intégré à la chaussure permet de concevoir cette dernière à partir d'une structure de paroi "pluri-matières" ou "pluri-composants", et permet de modifier le comportement en flexion de ladite chaussure selon la pratique sportive envisagée. Il permet également, compte tenu de son étendu sur la paroi et/ou le flanc de la base de coque 1, de répartir les efforts ou contraintes qui sont appliquées au point de contact entre l'épaulement 15 et la zone de butée 10 sur toute sa surface et son contour insérés dans ladite paroi. Ces efforts ou contraintes peuvent donc, en dimensionnant convenablement l'élément de renfort 5, être ramenés à un niveau ne dépassant pas la résistance mécanique des composants ou du matériau constitutif de la paroi.

Il est bien entendu que l'élément de renforcement 5 peut être inséré dans la paroi de la base de coque 1 par tout procédé connu tel que par collage, surmoulage, rivetage,...etc.

Par ailleurs, l'élément de renforcement 5 peut avantageusement être utilisé pour que les efforts ou contraintes auxquels il est soumis soient davantage orientés dans une direction préférée. Pour cela, sa forme, son contour, sa situation sur le flanc de la base de coque 1, ainsi que celle de sa zone de butée 10 par rapport aux axes d'articulation 4 et à l'élément d'appui 12, peuvent être adaptés d'origine afin que les efforts transmis par la tige 3 à l'aide de l'élément d'appui 12 soient dirigés sur la base de coque 1 dans un sens déterminé constant.

Ainsi, dans l'exemple des figures 1 à 4, l'élément de renforcement 5 à une forme allongée qui s'étend vers l'avant 11 de la base de coque 1 bien au-delà de l'axe d'articulation 4 qui est également maintenu par ledit élément 5, tandis que sa zone de butée 10 est située sensiblement à la verticale dudit axe 4. Par cette disposition, les efforts appliqués sur la tige 3 et qui provoquent sa flexion vers l'avant sont supportés par l'élément d'appui 12, dès qu'il vient au contact de la zone de butée 10 de l'élément de renfort 5, donc à un niveau supérieur à l'articulation 4 de la tige 3, et transmis audit élément 5 qui les diffusent sur toute sa surface et son contour, notamment jusqu'à l'avant 11 de la base de coque 1. L'élément de renforcement 5 constitue de ce fait l'équivalent d'un transmetteur directionnel d'efforts entre la tige 3 et la base de coque 1.

Il est évident que l'élément de renforcement 5, 5', peut être réalisé selon diverses formes et être situé à d'autres endroits que ceux qui viennent d'être décrits. Ainsi, dans l'exemple illustré à la figure 6, l'élément de renforcement 25 a sensiblement la configuration d'un "U" renversé dont une branche 26 s'étend verticalement dans la zone du talon 29 de la base de coque 1, tandis que l'autre branche 27 s'étend vers l'avant 11 de ladite base de coque 1, la partie médiane 28 du "U" renversé, elle, contourne par le dessus l'axe d'articulation 4 de la tige 3 sur la base de coque 1, et est pourvue de la zone de butée 10, en relief ou incluse dans l'épaisseur de la paroi de la base de coque, avec laquelle l'élément d'appui 12 est destiné à coopérer.

En figure 7, l'élément de renforcement 35 est de forme allongée et s'étend sur le flanc de la chaussure en oblique depuis la collerette 37 de la base de coque 41, approximativement au niveau de la zone des malléoles, jusque vers l'avant 11 de celle-ci.

Comme précédemment, la collerette 37 est recouverte au moins partiellement par la bordure inférieure 36 de la tige 33. Par contre, la tige 33 est, dans ce mode de construction de la chaussure, articulée sur des axes 44 disposés dans la zone du talon 29 de la base de coque 41 tandis que le moyen d'appui 12 est situé dans la zone correspondant aux malléoles. Par cette disposition, l'élément de renfort 35 se trouve orienté par sa plus grande longueur en opposition au sens de pivotement vers l'avant de la tige 33. Par conséquence, les efforts ou contraintes appliqués sur la tige 33 dans ce sens se trouvent transmises quasiment dans la direction longitudinale de l'élément de renfort 35 vers l'avant 11 de la base de coque 41 et sa semelle 42. Comme précédemment, la zone de butée 10 peut indifféremment être prévue en saillie ou incluse dans l'épaisseur de la paroi de la base de coque.

Les exemples de construction qui viennent d'être décrits en référence aux figures 1 à 7 situent la zone de butée 10 de l'élément de renforcement 5, 5', en coopération avec l'extrémité profilée 15 de l'élément d'appui 12 seulement lors du pivotement de la tige 3, 33, en flexion vers l'avant de la chaussure.

Il est cependant évident que cette coopération zone de butée 10 - extrémité profilée 15 peut être réalisée lors du pivotement de la tige de la chaussure en flexion yers l'arrière comme cela est illustré aux figures 8 et 9 qui suivent. Dans ce cas, les chaussures représentées comportent, comme précédemment, une base de coque 51 munie d'une semelle 52 et une tige 53 reliée à la base de coque 51 à l'aide d'axe d'articulation 4. La tige 53 et la base de coque 51 se joignent en recouvrement partiel par la bordure inférieure 56 de la tige qui vient sur une collerette 57 de la base de coque 51. L'élément de renforcement 55 est, dans cet exemple, sensiblement en forme de "Y" renversé, et sert de support à l'axe d'articulation 4 de la tige 53, comme dans la chaussure des figures 1 et 2, et sa zone de butée 10, en saillie ou incorporée dans l'épaisseur de la paroi, est orientée en opposition au pivotement de la tige 53 vers l'arrière. L'élément d'appui 12, situé en vis à vis de la zone de butée 10, est ainsi apte à coopérer avec cette dernière lorsque la tige 53 tend à pivoter vers l'arrière. Ainsi, selon que l'épaulement 15 est mis en position active directement au contact de la zone de butée 10 ou escamoté par rotation à 180° du bouton tournant 13, la tige 53 se trouve bloquée de tout pivotement vers l'arrière ou libre d'un certain pivotement avec amortissement avant blocage. En effet, du fait du chevauchement de la bordure inférieure 56 de la tige 53 sur la collerette 57 de la base de coque, il en résulte des frottements et des déformations élastiques des parties imbriquées l'une sur l'autre qu'il faut vaincre pour que le pivotement soit possible jusqu'à ce qu'il y ait contact entre l'épaulement 15 et la zone de butée 10.

Selon la construction de la chaussure de la figure 9, un élément de renforcement 65 est inséré dans la paroi de la tige 53 et sert de support à l'élément d'appui 12. De la sorte, les efforts et/ou pressions intervenants entre la tige 53 et la base de coque 51 sont supportés de l'élément de renforcement 65 à l'élément de renforcement 55 qui se trouvent ainsi couplés dans leur fonctionnement lors de la flexion de la tige 53.

Il est bien entendu que l'invention n'est pas limitée à la mise en oeuvre d'un élément de renforcement 5, 5', 25, 35, 55, sur un seul flanc de la base de coque 1, 11, 51. En effet, les différentes constructions qui viennent d'être décrites en regard d'un flanc de la chaussure peuvent être réalisées sur l'autre flanc, de manière symétrique ou dissymétrique selon les caractéristiques que l'on veut donner à la chaussure. Par exemple, dans le cas d'une construction d'appui symétrique 12, on peut mettre en position active initiale qu'un seul élément, l'autre présentant son extrémité profilée 15 escamotée. Dans ce cas, la tige de la chaussure qui est soumise en flexion-pivotement reste bloquée sur un flanc et peut se déformer relativement sur l'autre flanc jusqu'à ce que l'extrémité 15 escamotée retrouve contact avec la zone de butée 10 correspondante. En fait, la tige de la chaussure se vrille, et par à même, les efforts qui lui sont appliqués se trouvent déviés davantage sur le flanc de la chaussure où elle est bloquée. La mise en oeuvre ou non d'un des deux éléments de renforcement dans une structure symétrique de chaussure permet donc de transmettre les efforts de la tige vers la base de coque dans une direction préférentielle.

Par ailleurs, on peut ne prévoir qu'un élément de renforcement qui s'étend d'un flanc à l'autre de la base de coque et/ou de la tige en encerclant, respectivement, le talon et la zone dorsale de la chaussure.

Enfin, l'élément d'appui escamotable peut être différent de celui 12 décrit pour exemple, et notamment simplement consister en un doigt mobile, sensiblement perpendiculairement à la paroi où est inséré l'élément de renforcement, apte à être arrêté, d'une part, dans une première position où une de ses extrémités vient en vis à vis de la zone de butée 10, et d'autre part, dans une deuxième position où il est totalement escamoté de ladite zone de butée 10. Dans ce mode de construction, la tige de la chaussure se trouve alors soit bloquée, soit libre de pivoter avec un certain amortissement sans qu'il y ait de blocage bien défini car l'élément d'appui n'intervient plus lorsqu'il est totalement escamoté.

## Revendications

1. Chaussure de sport présentant une tige (3, 33, 53) et une base de coque (1, 11, 51), munie d'une semelle (2, 42, 52), qui sont reliées et articulées entre elles autour d'axes d'articulation (4, 44) dans la zone correspondant à l'articulation de la cheville du porteur où elles se joignent par emboîtement au moins partiel l'une sur l'autre par l'intermédiaire de la bordure inférieure (6, 36, 56) de la tige (3, 33, 53) qui vient en recouvrement d'une collerette (7, 37, 57) de la base de coque, et comportant au moins un élément de renforcement (5, 5', 25, 35, 55) inséré dans la paroi de la base de coque (1, 11, 51), qui s'étend à partir de la collerette (7, 37, 57) de cette dernière en direction de la semelle (2, 42, 52), caractérisée en ce qu'un élément de renforcement (5, 5', 25, 35, 55) de la base de coque (1, 11, 51) présente une zone de butée (10) située sous la bordure inférieure (6, 36, 56) de la tige, cette dernière étant pourvue, en correspondance de cette zone de butée (10), d'un élément d'appui escamotable (12) qui, fixe en position sur la tige (3, 33, 53), est apte à coopérer par une extrémité profilée (15) avec ladite zone de butée (10) pour bloquer la tige (3, 33, 53) dans son mouvement de pivotement autour de ses axes d'articulation (4, 44).

2. Chaussure de sport selon la revendication 1, caractérisée en ce que la zone de butée (10) de l'élément de renforcement (5, 25, 35, 55) vient en relief de la paroi renforcée vers l'extérieur de la base de coque.

3. Chaussure de sport selon la revendication 1, caractérisée en ce que la zone de butée (10) de l'élément de renforcement (5', 25, 35, 55) est située dans l'épaisseur de la paroi renforcée, laquelle est pourvue d'un logement (18) situé en vis à vis de ladite zone de butée (10), destiné à recevoir l'extrémité profilée (15) de l'élément d'appui escamotable (12).

4. Chaussure de sport selon l'une quelconque des revendications 1 à 3, caractérisée en ce que l'élément de renforcement (5, 5', 25, 35, 55) s'étend dans une direction préférentielle sur la base de coque (1, 11, 51), et constitue l'équivalent d'un transmetteur directionnel d'efforts entre la tige (3, 33, 53) et ladite base de coque (1, 11, 51) du fait que les efforts générés au niveau de l'extrémité profilée (15) de l'élément d'appui (12) sur la zone de butée (10) sont répartis sur toute la surface et le contour inséré dudit élément de renforcement (5, 5', 25, 35, 55).

5. Chaussure de sport selon l'une quelconque des revendications 1 à 4, caractérisée en ce que la zone de butée (10) de l'élément de renforcement (5, 5', 25, 35) coopère avec l'extrémité profilée (15) de l'élément d'appui (12) uniquement lorsque la tige (3, 33) de la chaussure pivote vers l'avant.

6. Chaussure de sport selon l'une quelconque des revendications 1 à 4, caractérisée en ce que la zone de butée (10) de l'élément de renforcement (55) coopère avec l'extrémité profilée (15) de l'élément d'appui (12) uniquement lorsque la tige (53) de la chaussure pivote vers l'arrière.

7. Chaussure de sport selon l'une quelconque des revendications 1 à 6, caractérisée en ce que l'élément de renforcement (5, 55) est traversé par l'axe d'articulation (4) correspondant de la tige (3, 53) de la chaussure.

8. Chaussure de sport selon l'une quelconque des revendications 1 à 7, caractérisée en ce qu'un seul élément de renforcement (5, 5', 25, 35, 55) s'étend d'un flanc à l'autre de la base de coque (1, 11, 51) de la chaussure en encerclant le talon (29) de celle-ci.

9. Chaussure de sport selon l'une quelconque des revendications 1 à 8, caractérisée en ce que l'extrémité profilée (15) de l'élément d'appui (12) est constitué par un épaulement (15) apte à coopérer avec la zone de butée (10) de l'élément de renforcement (5, 5', 25, 35, 55) pour une première position de blocage de la tige (3, 33, 53) de la chaussure, et escamotable de ladite zone de butée (10) pour une deuxième position autorisant la flexion de la tige (3, 33, 53) de la chaussure.

10. Chaussure de sport selon la revendication 9, caractérisée en ce que l'élément d'appui (12) est constitué d'un bouton tournant (13), sensiblement perpendiculaire à la paroi renforcée, comportant une partie cylindrique (14) dont l'extrémité profilée (15) est constituée par I'épaulement (15).

11. Chaussure de sport selon l'une quelconque des revendications 1 à 9, caractérisée en ce que l'élément d'appui (12) est fixé et positionné sur la tige (53) de la chaussure à un endroit comportant un élément de renforcement (65), la coopération de l'élément d'appui (12) avec la zone de butée (10) de l'élément de renforcement (55) situé sur la base de coque (51) s'effectuant d'élément de renforcement (65) à élément de renforcement (55).
